# EUROPÄISCHE PATENTSCHRIFT

(11) **EP 0 949 989 B1**
(45) Veröffentlichungstag und Bekanntmachung des Hinweises auf die Patenterteilung: **10.04.2002**
(21) Anmeldenummer: 97911138.2
(22) Anmeldetag: 14.10.1997
(51) Int. Cl.: B26B 13/24

(54) **BEHEIZBARES SCHNEIDINSTRUMENT, INSBESONDERE SCHERE, MESSER, HAARSCHNEIDEMASCHINE ODER DGL.**
HEATABLE CUTTING INSTRUMENT, SPECIALLY SCISSORS, KNIFE, CLIPPERS OR THE LIKE
INSTRUMENT DE COUPE CHAUFFANT, NOTAMMENT UNE PAIRE DE CISEAUX, UN COUTEAU, UNE TONDEUSE A CHEVEUX OU EQUIVALENT

(30) Priorität: 16.10.1996 DE 29618310 U; 16.10.1996 DE 29618309 U; 20.12.1996 DE 29622126 U
(43) Veröffentlichungstag der Anmeldung: 20.10.1999
(73) Patentinhaber: Homann, Steffen, 04746 Hartha (DE)
(72) Erfinder: Homann, Steffen, 04746 Hartha (DE)
(74) Vertreter: Goy, Wolfgang, Dipl.-Phys.
(86) Internationale Anmeldenummer: DE9702345
(87) Internationale Veröffentlichungsnummer: WO9816355

(56) Entgegenhaltungen:
- DE-A- 2 236 099
- DE-U- 29 702 608
- US-A- 2 866 068
- US-A- 4 198 957
- US-A- 4 485 810
- US-A- 5 046 251

## Beschreibung

Die Erfindung betrifft ein beheizbares Schneidinstrument, insbesondere Schere, Messer, Haarschneidemaschine oder dgl.

Beheizbare Schneidinstrumente, insbesondere beheizbare Scheren zum Haareschneiden haben den Vorteil, daß durch die heißen Schneidklingen während des Schneidens des Haares die Haarspitzen kauterisiert werden. Dies bedeutet, daß die Haarspitzen leicht schmelzen. Die Haarspitzen werden somit gewissermaßen versiegelt, und es wird dadurch einem Haarspliß entgegengewirkt.

Ein beheizbares Schneidinstrument in Form einer beheizbaren Schere ist aus der WO 92/00688 bekannt, die als Beschreibung des nächstliegenden Standes der Technik angesehen wird. Die Grundidee besteht darin, an einem einen Grundkörper definierenden Klingenhalter ein separates Schneidelement aus Metall mit einer vorderen Schneidkante anzuordnen. Zu diesem Zweck weist der Klingenhalter eine stufenförmige Ausnehmung auf, in die das Schneidelement eingesetzt und mit dem Klingenhalter verschraubt ist. Zwischen dem Klingenhalter und dem Schneidelement ist eine separate Heizfolie angeordnet. Diese wird durch ein elektrisches Spannungsversorgungsgerät elektrisch versorgt. Der Heizwiderstand heizt dabei das Schneidelement auf. - Der Nachteil bei dieser bekannten beheizbaren Schere liegt in der Anordnung des Heizelements in Form einer separaten Heizfolie, welche zwischen dem Klingenhalter und dem eigentlichen Schneidelement angeordnet werden muß. Nachteilig ist, daß sehr leicht Feuchtigkeit eindringen kann, was zu einer Zerstörung der Heizfolie führen kann. Auch ist die Montage der beheizbaren Schere umständlich.

Eine weitere beheizbare Schere ist in dem DE-U-295 06 308 offenbart. Hier ist die Schneidklinge außenseitig von einem Kunststoffkörper abgedeckt. Zwischen diesem Kunststoffkörper und der eigentlichen Schneidklinge ist eine ebenfalls separate Heizfolie angeordnet. Der große Nachteil bei dieser bekannten beheizbaren Schere ist, daß sehr leicht Feuchtigkeit in den Zwischenraum zwischen der Schneidklinge und der Kunststoffabdeckung eindringen kann, was früher oder später zu einer Zerstörung der Heizfolie führt. Demgemäß ist diese beheizbare Schere auch mit vielen Ausfällen verbunden.

Ein weiteres Problem bei sämtlichen bekannten beheizbaren Scheren liegt darin, daß die Kabel zum elektrischen Verbinden der Schere mit der elektrischen Spannungsversorgung häufig brechen. Dies bedeutet, daß zur Reparatur des Kabels die Schere komplett auseinandergebaut werden muß, um ein neues Kabel einziehen zu können. Dies ist ersichtlich umständlich und kostenaufwendig.

Der Erfindung liegt die **Aufgabe** zugrunde, ein beheizbares Schneidinstrument mit einer verbesserten Dauerhaftigkeit zu schaffen.

Die technische **Lösung** ist gekennzeichnet durch die Merkmale des Anspruchs 1.

Der Vorteil des so ausgebildeten beheizbaren Schneidinstruments liegt darin, daß das elektrische Heizelement durch seine unlösbare, dauerhafte sowie feste Anordnung an der Schneidklinge in dieser integriert ist und insgesamt eine kompakte Einheit Schneidklinge/Heizelement gebildet ist. Durch die feste Anbringung des Heizelements an der Schneidklinge ist das Heizelement gewissermaßen eingekapselt und so im Vergleich zu bekannten Heizfolienanordnungen weniger einem Zugriff von Feuchtigkeit und damit Korrosion zugänglich. Der große Vorteil des erfindungsgemäßen beheizbaren Schneidinstruments liegt in seiner sehr hohen Funktionszuverlässigkeit mit langer Standzeit ohne Ausfälle. Die Spannungsversorgung des elektrischen Heizwiderstandes erfolgt über ein entsprechendes elektrisches Steuergerät. Damit die Schneidklinge die gewünschte Temperatur aufweist, ist noch ein Temperaturfühler im Heizbereich für eine exakte Temperaturmessung vorgesehen. Ebenso wie die Heizung kann auch der Temperaturfühler fest an der Schneidklinge angebracht sein. Alternativ ist es auch denkbar, daß dieser separat auf der Schneidklinge liegt. Auch diese Temperaturfühlung ist an das Steuergerät angeschlossen. Insbesondere das Aufdrucken stellt die bevorzugte Anordnung des elektrischen Heizelements auf der Schneidklinge dar. In diesem Fall wird keine Heizfolie verwendet. Vielmehr wird das Heizelement mittels Dickschichttechnologie auf der Schneidklinge aufgebracht. Insbesondere wird das elektrische Heizelement mittels Siebdruck aufgedruckt. Dies bedeutet, daß eine stromleitende Paste aufgedruckt, d.h. aufgebracht und anschließend eingebrannt wird. Ein derartiger Heizleiter kann eine Dicke von 4 Mikrometern besitzen. Dies reicht aus, um die Schneidklinge auf die gewünschte Temperatur zu bringen. Die Schneidklinge aus Keramik zeichnet sich durch eine lange Lebensdauer hinsichtlich ihrer Schärfeeigenschaften aus. Alternativ kann auch Metall verwendet werden. Indem die Schneidklinge als separates Bauteil an einem Grundkörper angeordnet ist, hat dies den Vorteil, daß das Heizelement auf einfache Weise an der Schneidklinge angebracht werden kann. Die so vorbereitete Schneidklinge kann dann am eigentlichen Grundkörper des Schneidinstruments angebracht, beispielsweise angeklebt, angenietet oder angeschraubt werden. Da der Grundkörper aus Kunststoff besteht, kann er durch einen einfachen Spritzvorgang hergestellt werden.

Das Heizelement ist gemäß der Weiterbildung in Anspruch 2 als dünner Strich ausgebildet, welcher sich längs der Schneidkante mit parallelem Abstand dazu erstreckt.

Eine weitere Weiterbildung des erfindungsgemäßen Schneidinstruments schlägt gemäß Anspruch 3 vor, daß die Schneidklinge unter elektrischer Spannung steht. In diesem Fall besteht die Schneidklinge aus einem elektrisch leitenden Material, nämlich Metall. Gleichermaßen ist es aber auch denkbar, eine Schneidklinge aus Keramik mit einer entsprechenden Metallschicht zu versehen, welche die notwendigen elektrischen Eigenschaften aufweist. Indem die Schneidklinge unter elektrischer Spannung steht, wird dadurch gleichzeitig mit dem Haareschneiden eine elektrische Reizung der Kopfhaut ermöglicht. Es ist lediglich noch erforderlich, den Körper an den anderen Pol der Spannungsversorgung anzuschließen, so daß ein entsprechender Strom entlang der Haare fließt.

Die Grundidee der Weiterbildung gemäß Anspruch 4 liegt darin, das Anschlußkabel des elektrischen Spannungsversorgungsgerätes nicht direkt zum Heizelement zu führen, sondern die Verbindung durch eine elektrische Steckverbindung herzustellen. Die elektrische Steckverbindung kann dabei durch Stecker/Buchse erfolgen. Somit ist die elektrische Steckverbindung fest im Schneidinstrument integriert. Der Vorteil liegt darin, daß bei einem Bruch des Anschlußkabels dieses schnell und einfach ausgetauscht werden kann, ohne daß beispielsweise die gesamte Schere einschließlich des Heizelements auseinandergebaut werden muß.

Vorzugsweise ist gemäß Anspruch 5 die elektrische Steckverbindung im Betätigungsgriff angeordnet. Dies stellt eine technisch einfache Möglichkeit dar, um das Anschlußkabel an die elektrische Steckverbindung anschließen zu können. Bei einer beheizbaren Schere wird die elektrische Steckverbindung insbesondere im Bereich der einen Fingeröse anzuordnen sein.

Die Weiterbildung gemäß Anspruch 6 hat den Vorteil, daß die Kabel nicht stören. Bei einer Schere wird die Kabelführung im Griffbereich sein.

Der Vorteil einer Schere gemäß der Weiterbildung in Anspruch 7 unter Verwendung eines Wälzlagers liegt darin, daß die Schere im Vergleich zu herkömmlichen Scheren erheblich leichtgängiger ist, da das Wälzlager den Reibungswiderstand verringert. Der Begriff "Wälzlager" ist dabei als Oberbegriff zu verstehen, unter den sämtliche Lager fallen, welche zwischen zwei bewegten Teilen den Reibungswiderstand verringern sollen. Insbesondere fallen unter die Wälzlager Kugellager, Gleitlager sowie Nadellager.

Zwei Ausführungsbeispiele eines erfindungsgemäßen beheizbaren Schneidinstruments in Form einer beheizbaren Schere wird nachfolgend anhand der Zeichnungen beschrieben. In diesen zeigt:
- Fig. 1: eine Ansicht einer ersten Ausführungsform der Schere;
- Fig. 2: einen Schnitt durch die Schneidklinge der Schere in Fig. 1;
- Fig. 3: eine dazu etwas modifizierte, nicht erfindungsgemäße Ausführungsform der Darstellung in Fig. 2;
- Fig. 4: eine Einzelansicht der Schneidklinge der Schere in Fig. 1;
- Fig. 5: ein Detailausschnitt der Schere in Fig. 1 im Bereich der Grifföse;
- Fig. 6: eine Ansicht einer zweiten Ausführungsform der Schere;
- Fig. 7: einen Schnitt durch die Schere in Fig. 6 im Bereich der Schwenkeinrichtung in vergrößertem Maßstab;
- Fig. 8: eine Explosionsdarstellung der Schwenkeinrichtung in Fig. 7.

Die beheizbare Schere in Fig. 1 besteht aus einem Grundkörper 1 aus Kunststoff. Dieser Grundkörper 1 weist einen Betätigungsgriff 2 mit zwei Fingerösen 3 auf.

Im vorderen Bereich weist der Grundkörper 1 im Klingenbereich jeweils eine separate Schneidklinge 4 aus Keramik auf. Am Vorderende besitzt die Schneidklinge 4 die übliche Schneidkante 5. Die separate Schneidklinge 4 aus Keramik ist dabei in eine entsprechende Ausnehmung 6 im Grundkörper 1 aus Kunststoff eingesetzt und fest mit diesem verbunden, beispielsweise verklebt, verschraubt oder vernietet. Auf der dem Grundkörper 1 zugewandten Oberseite der Schneidklinge 4 weist diese längs sowie mit parallelem Abstand zur Schneidkante 5 ein elektrisches Heizelement 7 auf, wie insbesondere die Fig. 2 und 4 erkennen lassen. Dieses Heizelement 7 ist dabei als Strich ausgebildet und ist auf die Schneidklinge 4 beispielsweise mittels Siebdruck aufgedruckt. In Fig. 2 ist die Dicke des Heizelements 7 übertrieben dargestellt. In Wirklichkeit beträgt die Dicke des Heizelements 7 nur 4 Mikrometer. Dadurch ist eine integrierte Einheit zwischen Schneidklinge 4 und Heizelement 7 geschaffen, bei der das Heizelement 7 fest und dauerhaft sowie unlösbar auf der Oberseite der Schneidklinge 4 angeordnet ist.

Weiterhin ist noch ein - nicht dargestellter - Temperaturfühler vorgesehen, welcher gleichermaßen auf der Oberseite der Schneidklinge 4 angebracht sein kann.

Eine modifizierte Ausführungsform ist in Fig. 3 dargestellt. Hier besteht der Grundkörper 1 aus Metall und weist eine entsprechende Ausnehmung 6 auf. Dies kann beispielsweise dadurch erreicht werden, daß eine herkömmliche Metallschere entsprechend ausgefräst wird. Auch hier ist eine identische Schneidklinge 4 in die Ausnehmung 6 des metallischen Grundkörpers 1 eingesetzt. Der einzige Unterschied zur Ausführungsform in Fig. 1 und 2 besteht darin, daß zusätzlich noch zwischen der Schneidklinge 4 und dem Grundkörper 1 eine Isolierung 8 angeordnet ist. Diese Isolierung 8 dient einerseits als Wärmeisolierung (damit sich die hohe Temperatur der Schneidklinge 4 nicht auf den Grundkörper 1 überträgt) sowie weiterhin als elektrische Isolierung. Diese Ausführung ist von den Ansprüchen nicht geschützt.

Zur elektrischen Spannungsversorgung des Heizelements 7 (sowie des Temperaturfühlers) dienen Kabel 9. Diese sind an das Heizelement 7 angeschlossen, wie insbesondere Fig. 4 erkennen läßt. Die Kabel sind dabei durch den Grundkörper 1 hindurch hinten zum Betätigungsgriff 2 geführt und enden dort in einer elektrischen Steckverbindung 10, welche als elektrische Buchse ausgebildet ist. Zur elektrischen Spannungsversorgung (sowie zur Temperaturfühlung) kann dann ein elektrisches Anschlußkabel ausgehend von der elektrischen Versorgungseinheit hin zur Schere geführt und mit der elektrischen Steckverbindung 10 elektrisch verbunden werden.

In Fig. 5 ist erkennbar, daß der Betätigungsgriff 2 separat vom eigentlichen Grundkörper 1 ausgebildet und mittels einer Schraube 11 befestigt ist. Dadurch können unterschiedliche Betätigungsgriffe 2 entsprechend den jeweiligen Bedürfnissen verwendet werden. Dabei ist weiterhin erkennbar, daß zwischen dem eigentlichen Grundkörper 1 und dem Betätigungsgriff 2 ein Stopper 6 in Form eines O-Ringes angeordnet ist. Auch ist in dieser Zeichnung erkennbar, wie die Kabel 9 durch den Betätigungsgriff 2 hindurchgeführt sind und an der elektrischen Steckverbindung 10 in Form einer Steckerbuchse münden.

Schließlich ist noch in Fig. 5 erkennbar, daß das Innere der Fingeröse 3 des Betätigungsgriffes 2 mit einem austauschbaren Ring 13 ausgestattet ist.

Nicht dargestellt ist die Möglichkeit, die Schneidklinge 4 (sofern diese aus Metall besteht) unter elektrische Spannung zu setzen, um dadurch einen Stromfluß während des Haareschneidens in dem Haar zu erzeugen, sofern an den Körper der betreffenden Person eine entsprechende Gegenelektrode angelegt wird. Durch diesen Stromfluß wird die Kopfhaut gereizt und dadurch stimuliert.

Die Schere der zweiten Ausführungsform in den Fig. 6 bis 8 (bei der im übrigen die Heizeinrichtung der Einfachheit halber und der Übersichtlichkeit wegen weggelassen ist) weist in herkömmlicher Weise zwei Schneidklingen 21, 21' auf. Rückseitig weisen die Schneidklingen jeweils einen Betätigungsgriff 22, 22' mit Fingerösen 23, 23' auf. Im Zwischenbereich zwischen den Schneidklingen 21, 21' und den Betätigungsgriffen 22, 22' befindet sich eine Schwenkeinrichtung 24, mittels der die beiden Schneidklingen 21, 21' bezüglich einer Drehachse A gegeneinander verschwenkbar sind. Die Schwenkeinrichtung 24 ist durch eine Durchbrechung 25 in den beiden Schneidklingen 21, 21' gebildet, durch die hindurch eine Schraube 26 hindurchgesteckt ist. Diese Schraube 26 weist einen Kopf 27 auf, welcher an der Unterseite im Außenbereich nach oben hin abgeschrägt ist. Auf der gegenüberliegenden Seite des Kopfes 27 der Schraube 26 befindet sich eine Mutter 28. Diese weist ebenfalls einen Kopf 29 auf und ist formschlüssig in der unteren Schneidklinge 21' gehalten.

Der Schwenkeinrichtung 24 ist zusätzlich noch ein Wälzlager 30 zugeordnet. Dieses ist in eine Ausnehmung 31 in der Außenseite der Schneidklinge 21 im Preßsitz eingesetzt. Das Wälzlager 30 weist dabei eine Außenring 33 sowie einen Innenring 34 auf. Zwischen dem Außenring 33 und dem Innenring 34 befinden sich Kugeln 35. In der Mitte weist das Wälzlager 30 eine Durchbrechung 36 für die Schraube 26 auf.

Der Außenring 21 ist durch den Preßsitz drehfest in der Ausnehmung 21 der Schneidklinge 21 angeordnet. Bezüglich dieses fest angeordneten Außenrings 33 ist der Innenring 34 innerhalb der Ausnehmung 31 frei drehbar. Der Kopf 27 der Schraube 26 ruht dabei im drehfesten Reibschluß auf der Oberseite des Innenrings 34. Da der Außenbereich der Unterseite des Kopfes 27 der Schraube 26 nach oben hin abgeschrägt ist, berührt er nicht die Oberseite des Außenrings 33 des Wälzlagers 30.

Wird beispielsweise die untere Schneidklinge 21' bezüglich der feststehenden oberen Schneidklinge 21 um die Drehachse A gedreht, wird die Drehbewegung über die Mutter 28, die Schraube 26 sowie deren Kopf 27 auf den Innenring 34 des Wälzlagers 30 übertragen. Dadurch ist die Schneidklinge 21' sehr leichtgängig bezüglich der Schneidklinge 21. Durch Nachziehen der Schraube 26 kann der Anpreßdruck zwischen den beiden Schneidklingen 21, 21' verändert werden.

### Bezugszeichenliste

- 1: Grundkörper
- 2: Betätigungsgriff
- 3: Fingeröse
- 4: Schneidklinge
- 5: Schneidkante
- 6: Ausnehmung
- 7: Heizelement
- 8: Isolierung
- 9: Kabel
- 10: elektrische Steckverbindung
- 11: Schraube
- 12: Stopper
- 13: Ring

- 21, 21': Schneidklinge
- 22, 22': Betätigungsgriff
- 23, 23': Fingeröse
- 24: Schwenkeinrichtung
- 25: Durchbrechung
- 26: Schraube
- 27: Kopf
- 28: Mutter
- 29: Kopf
- 30: Wälzlager
- 31: Ausnehmung
- 32: Außenseite
- 33: Außenring
- 34: Innenring
- 35: Kugel
- 36: Durchbrechung

- A: Drehachse

## Patentansprüche

1. Beheizbares Schneidinstrument, insbesondere Schere, Messer, Haarschneidemaschine oder dgl.
mit einem Grundkörper (1) aus Kunststoff,
mit einer in einer stufenförmigen Ausnehmung (6) auf der einen Seite des Grundkörpers (1) eingesetzten und fest mit diesem verbundenen separaten Schneidklinge (4) aus Metall oder Keramik,
mit einem elektrischen Heizelement (7) zum Beheizen der Schneidklinge (4),
wobei das elektrische Heizelement (7) dauerhaft und fest auf der Schneidklinge (4) an der dem Grundkörper (1) zugewandten Seite zwischen diesem Grundkörper (1) und der Schneidklinge (4) durch Aufdrucken, Aufsintern oder Aufkleben aufgebracht ist,
mit einem elektrischen Anschluß zum Betreiben des elektrischen Heizelements (7) mittels eines elektrischen Spannungsversorgungsgerätes
sowie mit einem auf der Oberseite der Schneidklinge (4) angeordneten Temperaturfühler im Heizbereich.

2. Schneidinstrument nach dem vorhergehenden Anspruch,
**dadurch gekennzeichnet,**
**daß** das elektrische Heizelement (7) strichförmig längs der Schneidkante (5) der Schneidklinge ausgebildet ist.

3. Schneidinstrument nach einem der vorhergehenden Ansprüche,
**dadurch gekennzeichnet,**
**daß** die Schneidklinge (4) unter elektrischer Spannung steht.

4. Schneidinstrument nach einem der vorhergehenden Ansprüche,
**dadurch gekennzeichnet,**
**daß** am Schneidinstrument eine elektrische Steckverbindung (10) für ein Anschlußkabel des elektrischen Spannungsversorgungsgerätes der elektrischen Stromversorgung der Heizelemente (7) angeordnet ist.

5. Schneidinstrument nach Anspruch 4,
**dadurch gekennzeichnet,**
**daß** die elektrische Steckverbindung (10) am Betätigungsgriff (2) angeordnet ist.

6. Schneidinstrument nach Anspruch 4 oder 5,
**dadurch gekennzeichnet,**
**daß** die Kabel (9) von der elektrischen Steckverbindung (10) zum elektrischen Heizelement (7) innerhalb des Körpers des Schneidinstruments verlaufen.

7. Schneidinstrument nach einem der vorhergehenden Ansprüche,
**dadurch gekennzeichnet,**
**daß** das Schneidinstrument eine Schere mit zwei Schneidklingen (21, 21') ist, die mittels einer ein Wälzlager (30) aufweisenden Schwenkeinrichtung (24) um eine Drehachse (A) gegeneinander verschwenkbar sind.

## Claims

1. Heatable cutting instrument, in particular scissors, cutters, hair trimmers or similar,
with a base body (1) of plastic,
with a separate cutting blade (4) of metal or ceramic set in a step-like recess (6) on one side of the base body (1) and firmly connected to this,
with an electric heating element (1) for heating the cutting blade (4),
where the electric heating element (7) is permanently and firmly attached to the cutting blade (4) on the side facing the base body (1) between the base body (1) and the cutting blade (4) by push fit, sintering or gluing,
with an electrical connection to operate the electric heating element (7) by means of an electric power supply device
and with a temperature sensor arranged on the top of the cutting blade (4) in the heating area.

2. Cutting instrument according to the previous claim,
**characterised in that**
the electric heating element (7) is formed as a line along the cutting edge (5) of the cutting blade.

3. Cutting instrument according to any of the previous claims,
**characterised in that**
the cutting blade (4) is under electric voltage.

4. Cutting instrument according to any of the previous claims,
**characterised in that**
arranged on the cutting instrument is an electric plug connection (10) for connecting a cable of the electric power supply device for the electric power supply to the heating element (7).

5. Cutting instrument according to claim 4,
**characterised in that**
the electric plug connection (10) is arranged on the operating handle (2).

6. Cutting instrument according to claim 4 or 5,
**characterised in that**
the cables (9) from the electric plug connection (10) to the electric heating element (7) run within the body of the cutting instrument.

7. Cutting instrument according to any of the previous claims,
**characterised in that**
the cutting instrument is scissors with two cutting blades (21, 21') swivellable towards each other about an axis of rotation (A) by means of a swivel device (24) with a roller bearing (30).

## Revendications

1. Instrument de coupe chauffant, en particulier ciseaux, couteau, tondeuse à cheveux ou instrument analogue, comprenant un corps de base (1) en matière plastique, une lame de coupe (4) en métal ou céramique séparée, montée dans un évidement (6) à gradins sur l'un des côtés du corps de base (1) et reliée rigidement avec celui-ci, un élément chauffant électrique (7), destiné à chauffer la lame de coupe (4), dans lequel l'élément chauffant électrique (7) est monté par pression, frittage ou collage, de manière durable et inamovible sur la lame de coupe (4) sur le côté orienté vers le corps de base (1), entre ce corps de base (1) et la lame de coupe (4), et comprenant un raccord électrique permettant d'utiliser l'élément chauffant électrique (7) au moyen d'un appareil d'alimentation en courant électrique, ainsi qu'un capteur de température disposé sur la face supérieure de la lame de coupe (4).

2. Instrument de coupe selon la revendication précédente, **caractérisé en ce que** l'élément chauffant électrique (7) est réalisé en forme de fil disposé le long de l'arête de coupe (5) de la lame de coupe.

3. Instrument de coupe selon l'une des revendications précédentes, **caractérisé en ce que** la lame de coupe (4) se trouve sous tension électrique.

4. Instrument de coupe selon l'une des revendications précédentes, **caractérisé en ce qu'**il est prévu sur l'instrument de coupe un connecteur électrique (10) pour un câble de raccordement de l'appareil d'alimentation en courant électrique, de l'alimentation en courant électrique des éléments chauffants (7).

5. Instrument de coupe selon la revendication 4, **caractérisé en ce que** le connecteur électrique (10) est fixé au manche d'actionnement (2).

6. Instrument de coupe selon la revendication 4 ou 5, **caractérisé en ce que** les câbles (9) s'étendent à partir du connecteur électrique (10) vers l'élément chauffant électrique (7) à l'intérieur du corps de l'instrument de coupe.

7. Instrument de coupe selon l'une des revendications précédentes, **caractérisé en ce que** l'instrument de coupe est formé par des ciseaux avec deux lames de coupe (21, 21'), qui sont susceptibles de pivoter l'une par rapport à l'autre autour d'un axe de rotation (A) par l'intermédiaire d'un dispositif de pivotement (24) muni d'un palier à roulement (30).
